# EUROPÄISCHE PATENTSCHRIFT

(11) **EP 3 757 448 B1**
(45) Veröffentlichungstag und Bekanntmachung des Hinweises auf die Patenterteilung: **28.09.2022**
(21) Anmeldenummer: 20173677.4
(22) Anmeldetag: 08.05.2020
(51) Int. Cl.: F21S 8/04, F21V 17/06, F21V 17/16

(54) **HALTEFEDER FÜR LEUCHTENGEHÄUSE**
HOLDER SPRING FOR LIGHT HOUSING
RESSORT DE MAINTIEN POUR BOÎTIERS DE LUMINAIRE

(30) Priorität: 27.06.2019 DE 202019103542 U
(43) Veröffentlichungstag der Anmeldung: 30.12.2020
(73) Patentinhaber: Zumtobel Lighting GmbH, 6850 Dornbirn (AT)
(72) Erfinder: Pieper, Stephan, 6850 Dornbirn (AT); Kohler, Christian, 6850 Dornbirn (AT)
(74) Vertreter: Kiwit, Benedikt

(56) Entgegenhaltungen:
- GB-A- 1 223 825
- JP-U- S63 145 209
- KR-B1- 101 123 462

## Beschreibung

Die vorliegende Erfindung betrifft eine Haltefeder für ein Leuchtengehäuse insbesondere zur rastenden Aufnahme einer Leuchtenabdeckung an/in dem Leuchtengehäuse, sowie eine Leuchte mit einer Kombination aus einem wannenförmigen Leuchtengehäuse zur Aufnahme der erfindungsgemäßen Haltefeder sowie der darin aufgenommenen erfindungsgemäßen Haltefeder.

Aus dem Stand der Technik ist es bekannt, Haltefedern an Leuchtengehäusen vorzusehen, um mit diesen insbesondere eine Leuchtenabdeckung mit dem Leuchtengehäuse rastend zu verbinden. Sofern die Leuchten definierte Schutzklassen, wie beispielsweise IP₅₀ (Staubschutzdichtung), aufweisen sollen, war es bisher notwendig, entsprechende Haltefedern mittels Schrauben auf der Innenseite des Leuchtengehäuses zu befestigen, was zu einem hohen Teile- und Montageaufwand führte. Das Leuchtengehäuse wurde dann in die so eingeschraubten Haltefedern eingerastet und dabei umlaufend in Kontakt mit einer umlaufenden Dichtung des Leuchtengehäuses gebracht, um somit eine entsprechende Schutzklasse zu erzielen.

Es ist nunmehr eine Aufgabe der vorliegenden Erfindung, eine Haltefeder sowie eine Kombination der Haltefeder mit einem entsprechenden Leuchtengehäuse bereitzustellen, welche eine einfache Montage bei geringer Teilezahl ermöglichen; bevorzugt auch unter Einhaltung einer definierten Schutzklasse.

Gemäß einem ersten Aspekt betrifft die vorliegende Erfindung daher eine Haltefeder für ein Leuchtengehäuse. Diese weist einen Halteschenkel zur rastenden Aufnahme in einem Leuchtengehäuse auf. Des Weiteren weist die Haltefeder einen Rastschenkel mit einem Rastabschnitt zur rastenden Aufnahme eines Bauteils (wie bspw. einer Leuchtenabdeckung bspw. in Form einer lichtdurchlässigen (z.B. transparenten) Abdeckung oder einer Optikplatte, wie einer Diffusorscheibe) mit einem mit dem Rastabschnitt korrespondierenden Rastabschnitt auf. Der Halteschenkel weist einen ersten Klemmschenkel auf, welcher mit dem Rastschenkel über einen Verbindungsschenkel bevorzugt im Wesentlichen in einer U-Form verbunden ist. Unter "im Wesentlichen in einer U-Form" ist im Rahmen der Erfindung zu verstehen, dass der Halteschenkel und der erste Klemmschenkel im Wesentlichen in dieselbe Richtung von dem Verbindungsschenkel vorragen bzw. sich auf einer Seite einer den Verbindungsschenkel aufweisenden bzw. tangierenden Ebene erstrecken, wobei die Ausgestaltung des Verbindungsschenkels hier beliebig gestaltet sein kann. Der Halteschenkel geht an einem dem Verbindungsschenkel abgewandten Ende des ersten Klemmschenkels in einen zweiten Klemmschenkel über, welcher auf der dem Rastschenkel abgewandten Seite des ersten Klemmschenkels mit einem distalen Ende bis zu einer Höhe des Verbindungsschenkels ragt. Der erste und der zweite Klemmschenkel sind zwischen einer beabstandeten Ruheposition und einer benachbarten Klemmposition bewegbar. Die Haltefeder weist ferner einen Dichtauflageabschnitt auf, welcher sich wenigstens in der Ruheposition zwischen dem distalen Ende und dem Verbindungsschenkel erstreckt; dies vorzugsweise flächig und besonders bevorzugt im Wesentlichen flächig geschlossen.

Mittels der erfindungsgemäßen Haltefeder wird eine einfach verrastbares Element mit gleichzeitig definierter, sicherer Dichtfläche bereitgestellt, um somit auch in Gehäusen mit definierter Schutzklasse entsprechend eingesetzt werden zu können. Die Ausrichtung der jeweiligen Schenkel ermöglicht es, einerseits eine Rastfunktion auf Seiten bzw. innerhalb eines Leuchtengehäuses bereitzustellen, während gleichzeitig die Rastfunktion beispielsweise zur Aufnahme einer Leuchtenabdeckung einer eventuellen Dichtfunktion nicht im Wege steht, da die entsprechenden beiden Schenkel hier bevorzugt zur selben Richtung bzw. Seite ragen. Somit ist eine Haltefeder bereitgestellt, welche ohne zusätzliche Schraubverbindungen in einfacher Weise in ein Leuchtengehäuse eingerastet werden kann, während gleichzeitig eine entsprechende, auch höhere Schutzklasse (beispielsweise IP50 und größer) erzielt werden kann.

Der Dichtauflageabschnitt kann einteilig ausgebildet sein und sich von dem Verbindungsschenkel zu dem und bevorzugt bis zu dem zweiten Klemmschenkel oder von dem zweiten Klemmschenkel zu dem und bevorzugt bis zu dem Verbindungsschenkel hin erstrecken. Auf diese Weise kann eine Ebene bzw. geschlossene Fläche als Dichtauflageabschnitt bereitgestellt werden, so dass eine sichere und bevorzugt geschlossene Dichtauflagefläche bereitgestellt ist.

Alternativ kann der Dichtauflageabschnitt auch aus mehreren Teilabschnitten gebildet sein, welche sich dann beispielsweise von dem Verbindungsschenkel und/oder dem zweiten Klemmschenkel dann zu dem und bevorzugt bis zu dem jeweils anderen von Verbindungsschenkel bzw. zweiten Klemmschenkel hin erstrecken. Die Teilabschnitte können wenigstens in der Klemmposition ineinander bzw. zueinander geschachtelt angeordnet sein, um eine im Wesentlichen geschlossene Dichtauflagefläche zu bilden. Somit kann der Dichtauflageabschnitt auf mehrere Bereiche verteilt werden, was insbesondere herstellungsbedingt von Vorteil ist, wenn beispielsweise die Haltefeder als Stanzbiegeteil hergestellt wird/ist. Aufgrund der geschachtelten Anordnung kann so ebenfalls eine im Wesentlichen geschlossene Dichtauflagefläche gebildet werden, so dass eine besonders gute Dichtfunktion gegeben ist.

Der Dichtauflageabschnitt kann sich wenigstens in der Klemmposition in einer Ebene flächig erstrecken, vorzugsweise im Wesentlichen quer zu einer Erstreckungsrichtung des Halteschenkels. Auf diese Weise kann eine ebene und flächige Dichtauflagefläche bereitgestellt werden, so dass eine besonders sichere Dichtung auch mittels dieser Haltefeder erzielt werden kann, wie dies auch im Weiteren noch beschrieben ist.

Der erste Klemmschenkel kann eine erste Raststruktur aufweisen, welche bevorzugt von der dem zweiten Klemmschenkel abgewandten Seite und zu dem Verbindungsschenkel hin vorsteht. Alternativ oder ergänzend kann ebenso der zweite Klemmschenkel eine zweite Raststruktur aufweisen, welche bevorzugt von der dem ersten Klemmschenkel abgewandten Seite und zu dem distalen Ende hin vorsteht. Auf diese Weise können beispielsweise im Stanz-Biege-Prozess zur Herstellung der Haltefeder gleichzeitig Raststrukturen bereitgestellt werden, um eben den Halteschenkel in einfacher Weise zur rastenden Aufnahme bspw. in einem Leuchtengehäuse auszubilden.

Von dem distalen Ende des zweiten Klemmschenkels kann sich ein Stützabschnitt des Halteschenkels bevorzugt in Verlängerung des zweiten Klemmschenkels erstrecken. Auf diese Weise kann der Halteschenkel in der verbauten Rastposition der Haltefeder sicher an einem die Haltefeder rastend aufnehmenden Bauteil abgestützt werden.

Der Rastabschnitt kann durch einen Winkelabschnitt in dem Rastschenkel gebildet sein. Auf diese Weise ist es möglich, mittels eines einfachen Biegeprozesses bzw. Stanz-Biege-Prozesses einen entsprechenden Rastabschnitt in der Haltefeder bereitzustellen. Dies kann beispielsweise durch einfaches Abwinkeln zweier Teilabschnitte des Rastabschnitts (im Folgenden auch als distaler Endabschnitt und proximaler Endabschnitt bezeichnet) erzielt werden.

Ein bezüglich des Verbindungsschenkels distaler Endabschnitt des Rastschenkels ist bevorzugt bezüglich eines proximalen Endabschnittes des Rastschenkels abgewinkelt, wobei die beiden Endabschnitte bevorzugt durch den Winkelabschnitt verbunden sind. Der Winkelabschnitt kann dabei einen einfachen Winkel oder auch eine komplexe abgewinkelte Verbindungsstruktur aufweisen, sofern die entsprechende Rastfunktion des Rastschenkels gegeben ist. In einer bevorzugten Ausgestaltungsform kann der distale Endabschnitt sich vom proximalen Endabschnitt, vorzugsweise vom Winkelabschnitt, zu dem Halteschenkel hin erstrecken. Mit anderen Worten ist der Rastschenkel somit von dem Halteschenkel weggewölbt bereitgestellt, und bildet somit einen entsprechenden Hinterschnitt zur rastenden Aufnahme eines Bauteils, wie beispielsweise eines Leuchtengehäuses.

Wie bereits mehrfach erwähnt, kann die Haltefeder als Stanz-Biege-Teil und insbesondere als einstückiges Stanz-Biege-Teil gebildet sein. Insofern kann die Haltefeder mittels eines hinlänglich bekannten Herstellungsverfahrens (bspw. Stanz-Biege-Prozess) in einfacher Weise bereitgestellt werden.

Gemäß einem weiteren Aspekt betrifft die vorliegende Erfindung ferner eine Leuchte mit einem wannenförmigen Leuchtengehäuse sowie der erfindungsgemäßen Haltefeder. Das wannenförmige Leuchtengehäuse weist einen Bodenbereich und eine sich von dem Bodenbereich erstreckende umlaufende Wand auf, welche gemeinsam einen Aufnahmeraum begrenzen. Mithin also einen hier einseitig offenen Aufnahmeraum, wobei die Wand an ihrer dem Bodenbereich abgewandten Seite bevorzugt eine Lichtabgabeöffnung umfangsseitig begrenzt, in die, wie im Weiteren noch beschrieben wird, eine Leuchtenabdeckung eingesetzt werden kann. Die Wand weist eine sich vom Aufnahmeraum nach außen erstreckende und vom Bodenbereich weg gerichtete, umlaufende Stufe auf. Die Stufe weist eine Aufnahmeöffnung zur rastenden Aufnahme des Halteschenkels der Haltefeder gemäß der vorliegenden Erfindung auf, so dass der Dichtauflageabschnitt mit der Stufe im Wesentlichen bündig verläuft. Mithin ist die Haltefeder derart mit dem Halteschenkel rastend in der Aufnahmeöffnung aufgenommen, so dass der Dichtauflageabschnitt mit der Stufe im Wesentlichen bündig verläuft und der Rastschenkel in den Aufnahmeraum ragt. Im Rahmen der Erfindung wird unter "im Wesentlichen bündig mit der Stufe" verstanden, dass der entsprechende Dichtauflageabschnitt in der die Stufe aufspannenden Ebene verläuft bzw. mit der Stufenoberfläche bündig verläuft bzw. abschließt. Somit wird ein wannenförmiges Leuchtengehäuse bereitgestellt, welches in einfacher Weise zur Bereitstellung einer Leuchte gemäß der vorliegenden Erfindung hergerichtet ist. Ein solches wannenförmiges Leuchtengehäuse ist dann mit einer erfindungsgemäßen Haltefeder ausgestattet wie im Folgenden beschrieben ist.

Der Rastschenkel ragt bevorzugt bezüglich der Stufe zu dem Bodenbereich hin in den Aufnahmeraum. Insofern wird der Rastschenkel in einem Bereich bereitgestellt, der mit einer auf der Stufe des Leuchtengehäuses vorgesehenen/vorzusehenden Dichtung der Leuchte nicht kollidiert und somit an einer für entsprechende Leuchten üblichen Stelle bereitgestellt ist, ohne jedoch zusätzlich Befestigungsmittel, wie Schrauben, zu verwenden, da die Stufe des wannenförmigen Leuchtengehäuses zugleich zur Aufnahme der Haltefeder genutzt wird.

Die Stufe kann eine bevorzugt umlaufend geschlossene Dichtung aufweisen, welche sich geschlossen (also wenigstens in Erstreckungsrichtung bzw. Umlaufrichtung der Dichtung bzw. der Stufe) über den Dichtauflageabschnitt erstreckt. Diese Dichtung kann dabei ein separat handhabbares Dichtelement, wie beispielsweise ein Dichtring oder eine Dichtleiste, sein. Es ist jedoch auch denkbar, dass diese Dichtung ein aufzutragendes Dichtelement, wie beispielsweise ein Dichtschaum, ist.

Ein Stützbereich des Halteschenkels kann mit einem Anlagebereich des Leuchtengehäuses in Anlage stehen, um die Haltefeder gegenüber dem Leuchtengehäuse abzustützen. Der Stützbereich kann dabei bevorzugt den Stützabschnitt und/oder den ersten Klemmschenkel und/oder den zweiten Klemmschenkel umfassen. Auf diese Weise kann die Haltefeder in dem eingebauten Zustand sicher abgestützt werden, um somit eine stabile Rastaufnahme für ein rastend aufzunehmendes Bauteil mittels des Rastschenkels zu bieten.

Die Leuchte kann ferner ein Bauteil, wie eine Leuchtenabdeckung, aufweisen, welche mittels des Rastschenkels lösbar an dem Leuchtengehäuse gehalten ist, vorzugsweise derart, dass sie mit einem umlaufenden Dichtabschnitt in umlaufend dichtender Anlage mit der Dichtung steht. Sofern keine Dichtung vorgesehen oder notwendig ist, kann die Leuchtenabdeckung auch ohne zusätzliche Dichtung mittels der Haltefeder entsprechend an dem Leuchtengehäuse gehalten werden.

Selbstverständlich kann die Leuchte weitere Leuchtenkomponenten aufweisen, wie beispielsweise Leuchtmittel (z.B. LEDs bzw. LED-Module mit LEDs), entsprechende Betriebsgeräte bzw. Treiber, Optiken und dergleichen.

Weitere Merkmale und Vorteile der vorliegenden Erfindung werden anhand der

Figuren der begleitenden Zeichnungen beschrieben. Es zeigen:
- Figur 1: eine perspektivische Ansicht einer Haltefeder gemäß einem Ausführungsbeispiel der vorliegenden Erfindung,
- Figur 2: eine perspektivische Ansicht eines wannenförmigen Leuchtengehäuses mit einer Haltefeder gemäß Figur 1 zur Bildung einer erfindungsgemäßen Leuchte,
- Figur 3: eine perspektivische Ansicht der Leuchte gemäß Figur 2 mit zwei eingesetzten Haltefedern,
- Figur 4: eine perspektivische Ansicht der Leuchte gemäß Figur 3 mit eingesetzten Haltefedern und Dichtung, und
- Figur 5: eine Querschnittsteilansicht der Leuchte gemäß Figur 4 mit eingesetzter Leuchtenabdeckung.

Figur 1 zeigt ein Ausführungsbeispiel einer Haltefeder 10 für ein Leuchtengehäuse 1 gemäß der vorliegenden Erfindung.

Die Haltefeder 10 kann beispielsweise aus einem Federstahl hergestellt sein. Dabei ist die Haltefeder 10 bevorzugt als einstückiges Stanz-Biege-Teil gebildet bzw. hergestellt. Die Haltefeder 10 weist einen Halteschenkel 20 zur rastenden Aufnahme in einem Leuchtengehäuse 1 auf. Des Weiteren weist die Haltefeder einen Rastschenkel 30 mit einem Rastabschnitt 31 zur rastenden Aufnahme eines Bauteils 2 mit einem mit dem Rastabschnitt 31 korrespondierenden Rastabschnitt 5. Der Halteschenkel 20 wiederum weist einen ersten Klemmschenkel 21 auf, welcher mit dem Rastschenkel 30 über einen Verbindungsschenkel 40 im Wesentlichen in einer U-Form verbunden ist. Der Halteschenkel 20 geht an einem dem Verbindungsschenkel 40 abgewandten Ende 210 des ersten Klemmschenkels 21 in einen zweiten Klemmschenkel 22 über, welcher auf der den Rastschenkel 30 abgewandten Seite 211 des ersten Klemmschenkels 21 mit einem distalen Ende 220 bis zu einer Höhe des Verbindungsschenkels 40 ragt. Mit anderen Worten geht der erste Klemmschenkel 21 derart in den zweiten Klemmschenkel 22 über, dass dieser wieder zurückgeführt wird und im Wesentlichen in einer Höhe bündig mit dem Verbindungsschenkel 40 abschließt.

Der erste und der zweite Klemmschenkel 21, 22 sind zwischen einer beabstandeten Ruheposition, wie in Figur 1 gezeigt, und einer benachbarten Klemmposition, wie beispielsweise in Figur 3 und 5 gezeigt, bewegbar.

Des Weiteren weist die Haltefeder 10 ferner einen Dichtauflageabschnitt 50 auf, welcher sich wenigstens in der Ruheposition zwischen dem distalen Ende 220 des zweiten Klemmschenkels 22 und dem Verbindungsschenkel 40 erstreckt. Wie dies beispielsweise den Figuren 2 und 3 zu entnehmen ist, kann somit eine möglichst gleichmäßige Dichtauflagefläche D durch den Dichtauflageabschnitts 50 bereitgestellt werden.

Der Dichtauflageabschnitt 50 kann beispielsweise einteilig ausgebildet sein und sich von dem Verbindungsschenkel 40 zu dem und bevorzugt bis zu dem zweiten Klemmschenkel 22 (bzw. dessen distalen Ende 220) oder von dem zweiten Klemmschenkel 22 (bzw. dessen distalen Ende 220) zu dem und bevorzugt bis zu dem Verbindungsschenkel 40 erstrecken. Auf dieser Weise kann eine zusammenhängende und somit geschmeidige Dichtfläche des Dichtauflageabschnitts 50 bereitgestellt werden.

Es ist jedoch auch denkbar, dass der Dichtauflageabschnitt 50 aus mehreren Teilabschnitten 51 bis 53 gebildet ist, welche sich von dem Verbindungsschenkel 40 (hier der Teilabschnitt 52) und/oder dem zweiten Klemmschenkel 22 bzw. dessen distalen Ende 220 (hier die Teilabschnitte 51 und 53) erstrecken. Wie in der Figur 1 dargestellt und wie es sich ferner aus den Figuren 2 und 3 ergibt, können die beschriebenen Teilabschnitte 51 bis 53 wenigstens in der hier in den Figuren 2 und 3 dargestellten Klemmposition ineinander verschachtelt bzw. geschachtelt angeordnet sein, um eine im Wesentlichen geschlossene Dichtauflagefläche D zu bilden. Ein solcher Dichtauflageabschnitt 50 ist somit besonders gut geeignet zur Aufnahme und sicheren Bereitstellung einer Dichtung 9.

Wenigstens in der Klemmposition erstreckt sich der Dichtauflageabschnitt 50 in einer Ebene flächig, vorzugsweise im Wesentlichen quer zu einer Erstreckungsrichtung des Halteschenkels 20, wie dies beispielsweise den Figuren 2, 3, und 5 zu entnehmen ist. Aufgrund dieser ebenen, flächigen Erstreckung des Dichtauflageabschnitts 50 kann eine besonders geschmeidige Dichtauflagefläche D zur Aufnahme einer Dichtung bereitgestellt werden, obwohl die Haltefeder 10 an sich die zur Erzeugung der Rastfunktion beweglichen Schenkel 20, 30 aufweist.

Wie insbesondere der Figur 1 aber auch der Figur 5 zu entnehmen ist, kann der erste Klemmschenkel 21 eine erste Raststruktur 23 aufweisen, welche bevorzugt von der dem zweiten Klemmschenkel 22 abgewandten Seite 212 und zu dem Verbindungsschenkel 40 hin vorsteht. Alternativ oder ergänzend kann in vergleichbarer Weise der zweite Klemmschenkel 22 eine zweite Raststruktur 24 aufweisen, welche bevorzugt von der dem ersten Klemmschenkel 21 abgewandten Seite 222 und zu dem distalen Ende 220 hin vorsteht. Die so aus den jeweiligen Klemmschenkeln 21, 22 vorstehenden Raststrukturen 23, 24 dienen somit, wie der Figur 5 zu entnehmen ist, als Rastvorsprung zur rastenden Aufnahme und Sicherung des Halteschenkels 20 hier in einem Leuchtengehäuse 1.

Von dem distalen Ende 220 des zweiten Klemmschenkels 22 kann sich ein Stützabschnitt 25 des Halteschenkels 20 bevorzugt in Verlängerung des zweiten Klemmschenkels 22 erstrecken, wie dies der Figur 1 zu entnehmen ist. Insbesondere mit Verweis auf die Figuren 2 und 3 ist ersichtlich, dass dieser Stützabschnitt 25 der Abstützung der Haltefeder 10 hier an einem Leuchtengehäuse 1 dienen kann.

Der Rastabschnitt 31 kann durch einen Winkelabschnitt 32 in dem Rastschenkel 30 gebildet sein. Dies ist beispielhaft der Figur 1 sowie auch der Figur 5 deutlich zu entnehmen. Der bezüglich des Verbindungsschenkels 40 distale Endabschnitt 33 des Rastschenkels 30 kann, wie Figur 1 zu entnehmen ist, bezüglich des proximalen Endabschnitts 34 abgewinkelt sein, wobei die beiden Endabschnitte 33, 34 bevorzugt durch den Winkelabschnitt 32 verbunden sind. Der Winkelabschnitt 32 kann dabei, wie dargestellt, eine einfache Biegung in dem Rastschenkel 30 bilden, oder auch eine komplexe abgewinkelte Struktur, welche als Rastverbindungsschenkel dienen kann.

Der distale Endabschnitt 33 kann sich vom proximalen Endabschnitt 34, vorzugsweise vom Winkelabschnitt 32, zu dem Halteschenkel 20 hin erstrecken, wie dies insbesondere der Querschnittsdarstellung der Figur 5 zu entnehmen ist. Auf diese Weise wird eine Art Hinterschnitt 35 gebildet, welcher der Aufnahme eines entsprechenden Rastabschnittes 5 eines rastend aufzunehmenden Bauteils 2, wie hier beispielsweise einer Leuchtenabdeckung dient, wie dies beispielsweise der Figur 5 zu entnehmen ist.

Insbesondere mit Verweis auf die Figuren 2 bis 5 zeigen diese ein wannenförmiges Leuchtengehäuse 1. Diese weist einen Bodenbereich 3 und eine sich von dem Bodenbereich 3 erstreckende umlaufende Wand 4 auf, welche zusammen einen Aufnahmeraum A begrenzen. Wie den Figuren 2-5 zu entnehmen ist, begrenzt die Wand 4 an ihrem dem Bodenbereich 3 abgewandten Ende umlaufend eine Lichtaustrittsöffnung O. Der Aufnahmeraum A dient dabei der Aufnahme von Leuchtenkomponenten, wie beispielsweise LED-Module 6 mit LEDs 60 zur Lichtabgabe über die Lichtaustrittsöffnung O.

Die Wand 4 weist eine sich vom Aufnahmeraum A seitlich nach außen erstreckende und vom Bodenbereich 3 weg gerichtete, umlaufende Stufe 7 auf. Die Stufe 7 wiederum weist eine Aufnahmeöffnung 70 zur rastenden Aufnahme des Halteschenkels 20 einer Haltefeder 10 gemäß der vorliegenden Erfindung auf, sodass der Dichtauflageabschnitt 50 mit der Stufe 7 im Wesentlichen bündig verläuft bzw. abschließt.

Wie die Figuren 2 bis 5 ebenso zeigen, betrifft die vorliegende Erfindung ferner eine Leuchte L mit eben dem vorbeschriebenen, wannenförmigen Leuchtengehäuse 1 sowie einer erfindungsgemäßen Haltefeder 10, wobei die Haltefeder 10 derart mit dem Halteschenkel 20 rastend in der Aufnahmeöffnung 70 aufgenommen ist, sodass der Dichtauflageabschnitt 50 mit der Stufe 7 im Wesentlichen bündig verläuft bzw. abschließt und der Rastschenkel 30 in den Aufnahmeraum A ragt. Bevorzugt kann der Rastschenkel 30 bezüglich der Stufe 7 zu dem Bodenbereich 3 hin in den Aufnahmeraum A ragen, wie dies beispielsweise der Figur 5 deutlich zu entnehmen ist und wodurch der Rastschenkel 30 in sicherer Weise aus dem Dichtraum eines aufzunehmenden Bauteils 2 herausgeführt ist und der Rastabschnitt 31 entsprechend davon beabstandet ist, um eine sichere Dichtmöglichkeit bei gleichzeitig sicherer Verrastmöglichkeit bereitzustellen. Somit wird eine Leuchte L mit einer ebenen Dichtfläche bereitgestellt, während gleichzeitig die Bereitstellung einer Haltefeder 10 zur rastenden Aufnahme eines Bauteils 2 (hier einer Leuchtenabdeckung) werkzeuglos ermöglicht ist. Auf diese Weise kann sowohl der Zusammenbau einer entsprechenden Leuchte L vereinfacht als auch die Teilezahl reduziert werden.

Die Leuchte L kann selbstverständlich in dem Aufnahmeraum A die vorbezeichneten Leuchtmittel 6, wie beispielsweise in LED-Modul 6 mit LEDs 60 aufweisen, um Licht von dem Aufnahmeraum A über die Lichtaustrittsöffnung O aus dem Leuchtengehäuse 1 abzugeben.

Ein Stützbereich des Halteschenkels 20 kann mit einen Anlagebereich 8 des Leuchtengehäuses 1 in Anlage stehen, um die Haltefeder 10 gegenüber dem Leuchtengehäuse 1 abzustützen. Der Stützbereich kann dabei bevorzugt den Stützabschnitt 25 und/oder den ersten Klemmschenkel 21 (wie bspw. in Figur 5 dargestellt) und/oder den zweiten Klemmschenkel 22 umfassen.

Wie insbesondere der Figur 4 und 5 zu entnehmen ist, kann die Stufe 7 eine bevorzugt umlaufend geschlossene Dichtung 9 aufweisen, welche sich geschlossen über den Dichtauflageabschnitt 50 erstreckt, wie dies insbesondere Figur 5 zu entnehme ist. Als Dichtung 9 kommt jegliche Art von Dichtung in Frage, welche bevorzugt aus dem Leuchtenbereich bekannt sind. Dabei kann es sich um separate Elemente, wie beispielsweise einen Dichtring oder eine Dichtleiste handeln, als auch um eine aufzutragende Dichtung, wie beispielsweise einen Dichtschaum.

Wie bereits erwähnt, kann die Leuchte L ferner ein Bauteil 2, wie eine Leuchtenabdeckung, aufweisen, welche mittels des Rastschenkels 30 der Haltefeder 10 lösbar an dem Leuchtengehäuse 1 gehalten ist. Dabei weist die Leuchte L bevorzugt über deren Umfang (gleichmäßig) verteilt mehrere Haltefedern 10 auf, um somit Das Bauteil 2 bzw. die Leuchtenabdeckung 2 sicher aufzunehmen und bevorzugt aufgrund der Federkraft der Haltefeder 10 bezüglich des Leuchtengehäuses 1 zu zentrieren bzw. auszumitteln. Die rastende Aufnahme des Bauteils 2 wird hier durch ein mit dem Rastabschnitt 31 korrespondieren weiteren Rastabschnitt 5 des Bauteils 2 erzielt, welcher hier mit einem vorragenden Bereich den Hinterschnitt 35 umgreift. In einer bevorzugten Ausgestaltungsform kann das Bauteil 2 (hier die Leuchtenabdeckung 2) mittels des Rastschenkels 30 derart lösbar an dem Leuchtengehäuse 1 gehalten sein, dass die Leuchtenabdeckung 2 mit einen umlaufenden Dichtabschnitt 90 in umlaufend dichter Anlage mit der Dichtung 9 steht. Zur Verdeutlichung der Dichtanlage ist hier in Figur 5 der Einfachheit halber die Dichtung 9 in ihrer entspannten Position gezeigt, als wäre die Leuchtenabdeckung 1 noch nicht eingesetzt.

Die vorliegende Erfindung ist durch das vorbeschriebene Ausführungsbeispiel nicht beschränkt, sofern sie vom Gegenstand der folgenden Ansprüche umfasst ist.

## Patentansprüche

1. Haltefeder (10) für ein Leuchtengehäuse (1), aufweisend:
einen Halteschenkel (20) zur rastenden Aufnahme in einem Leuchtengehäuse (1),
einen Rastschenkel (30) mit einem Rastabschnitt (31) zur rastenden Aufnahme eines Bauteils (2) mit einem mit dem Rastabschnitt (31) korrespondierenden Rastabschnitt (5),
wobei der Halteschenkel (20) einen ersten Klemmschenkel (21) aufweist, welcher mit dem Rastschenkel (30) über einen Verbindungsschenkel (40) im Wesentlichen in einer U-Form verbunden ist,
wobei der Halteschenkel (20) an einem dem Verbindungsschenkel (40) abgewandten Ende (210) des ersten Klemmschenkels (21) in einen zweiten Klemmschenkel (22) übergeht, welcher auf der dem Rastschenkel (30) abgewandten Seite (211) des ersten Klemmschenkels (21) mit einem distalen Ende (220) bis zu einer Höhe des Verbindungsschenkels (40) ragt,
wobei der erste und der zweite Klemmschenkel (21, 22) zwischen einer beabstandeten Ruheposition und einer benachbarten Klemmposition bewegbar sind, und
wobei die Haltefeder (10) ferner einen Dichtauflageabschnitt (50) aufweist, welcher sich wenigstens in der Ruheposition zwischen dem distalen Ende (220) und dem Verbindungsschenkel (40) erstreckt.

2. Haltefeder (10) nach Anspruch 1, wobei der Dichtauflageabschnitt (50) einteilig ausgebildet ist und sich von dem Verbindungsschenkel (40) bevorzugt bis zu dem zweiten Klemmschenkel (22) oder von dem zweiten Klemmschenkel (22) bevorzugt bis zu dem Verbindungsschenkel (40) erstreckt.

3. Haltefeder (10) nach Anspruch 1, wobei der Dichtauflageabschnitt (50) aus mehreren Teilabschnitten (51-53) gebildet ist, welche sich von dem Verbindungsschenkel (40) und/oder dem zweiten Klemmschenkel (22) erstrecken,
wobei vorzugsweise die Teilabschnitte (51-53) wenigstens in der Klemmposition ineinander geschachtelt angeordnet sind, um eine im Wesentlichen geschlossene Dichtauflagefläche (D) zu bilden.

4. Haltefeder (10) nach einem der vorhergehenden Ansprüche, wobei der Dichtauflageabschnitt (50) sich wenigstens in der Klemmposition in einer Ebene flächig erstreckt, vorzugsweise im Wesentlichen quer zu einer Erstreckungsrichtung des Halteschenkels (20).

5. Haltefeder (10) nach einem der vorhergehenden Ansprüche, wobei der erste Klemmschenkel (21) eine erste Raststruktur (23) aufweist, welche bevorzugt von der dem zweiten Klemmschenkel (22) abgewandten Seite (212) und zu dem Verbindungsschenkel (40) hin vorsteht, und/oder wobei der zweite Klemmschenkel (22) eine zweite Raststruktur (24) aufweist, welche bevorzugt von der dem ersten Klemmschenkel (21) abgewandten Seite (222) und zu dem distalen Ende (220) hin vorsteht.

6. Haltefeder (10) nach einem der vorhergehenden Ansprüche, wobei sich von dem distalen Ende (220) des zweiten Klemmschenkels (22) ein Stützabschnitt (25) des Halteschenkels (20) bevorzugt in Verlängerung des zweiten Klemmschenkels (22) erstreckt.

7. Haltefeder (10) nach einem der vorhergehenden Ansprüche, wobei der Rastabschnitt (31) durch einen Winkelabschnitt (32) in dem Rastschenkel (30) gebildet ist.

8. Haltefeder (10) nach einem der vorhergehenden Ansprüche, wobei der bezüglich des Verbindungsschenkels (40) distale Endabschnitt (33) des Rastschenkels (30) bezüglich des proximalen Endabschnittes (34) abgewinkelt ist, wobei die beiden Endabschnitte (33, 34) bevorzugt durch den Winkelabschnitt (32) verbunden sind,
wobei vorzugsweise der distale Endabschnitt (33) sich vom proximalen Endabschnitt (34), besonders vorzugsweise vom Winkelabschnitt (32), zu dem Halteschenkel (20) hin erstreckt.

9. Haltefeder (10) nach einem der vorhergehenden Ansprüche, wobei die Haltefeder (10) als einstückiges Stanz-Biege-Teil gebildet ist.

10. Leuchte (L) aufweisend ein wannenförmiges Leuchtengehäuse (1) und eine Haltefeder (10) gemäß einem der Ansprüche 1-9, wobei das wannenförmige Leuchtengehäuse (1) einen Bodenbereich (3) und eine sich von dem Bodenbereich (3) erstreckende umlaufende Wand (4) aufweist, welche einen Aufnahmeraum (A) begrenzen, wobei die Wand (4) eine sich vom Aufnahmeraum (A) nach außen erstreckende und vom Bodenbereich (3) weg gerichtete, umlaufende Stufe (7) aufweist, wobei die Stufe (7) eine Aufnahmeöffnung (70) zur rastenden Aufnahme des Halteschenkels (20) der Haltefeder (10) aufweist, und wobei die Haltefeder (10) derart mit dem Halteschenkel (20) rastend in der Aufnahmeöffnung (70) aufgenommen ist, so dass der Dichtauflageabschnitt (50) mit der Stufe (7) im Wesentlichen bündig verläuft und der Rastschenkel (30) in den Aufnahmeraum (A) ragt.

11. Leuchte (L) nach Anspruch 10, wobei der Rastschenkel (30) bezüglich der Stufe (7) zu dem Bodenbereich (3) hin in den Aufnahmeraum (A) ragt.

12. Leuchte (L) nach Anspruch 10 oder 11, wobei ein Stützbereich (25, 21, 22) des Halteschenkels (20) mit einem Anlagebereich (8) des Leuchtengehäuses (1) in Anlage steht, um die Haltefeder (10) gegenüber dem Leuchtengehäuse (1) abzustützen, wobei der Stützbereich bevorzugt den Stützabschnitt (25) und/oder den ersten Klemmschenkel (21) und/oder den zweiten Klemmschenkel (22) umfasst.

13. Leuchte (L) nach einem der Ansprüche 10 bis 12, wobei die Stufe (7) eine bevorzugt umlaufend geschlossene Dichtung (9) aufweist, welche sich geschlossen über den Dichtauflageabschnitt (50) erstreckt.

14. Leuchte (L) nach einem der Ansprüche 10 bis 13, ferner aufweisend ein Bauteil (2), wie eine Leuchtenabdeckung, welche mittels des Rastschenkels (30) lösbar an dem Leuchtengehäuse (1) gehalten ist, vorzugsweise derart, dass sie mit einem umlaufenden Dichtabschnitt (90) in umlaufend dichtender Anlage mit der Dichtung (9) steht.

## Claims

1. Retaining spring (10) for a lamp housing (1), comprising:
a retaining leg (20) for latching accommodation in a lamp housing (1),
a latching leg (30) comprising a latching portion (31) for latching accommodation of a component (2) comprising a latching portion (5) corresponding to the latching portion (31) ,
wherein the retaining leg (20) comprises a first clamping leg (21) which is connected to the latching leg (30) substantially in a U-shape via a connecting leg (40), wherein, at an end (210) of the first clamping leg (21) facing away from the connecting leg (40), the retaining leg (20) transitions into a second clamping leg (22) which, on the side (211) of the first clamping leg (21) facing away from the latching leg (30), extends with a distal end (220) to a height of the connecting leg (40), wherein the first and the second clamping leg (21, 22) can be moved between a distanced resting position and an adjacent clamping position, and
wherein the retaining spring (10) further comprises a seal support portion (50) which, at least in the resting position, extends between the distal end (220) and the connecting leg (40).

2. Retaining spring (10) according to Claim 1, wherein the seal support portion (50) is formed in one piece and extends from the connecting leg (40) preferably to the second clamping leg (22) or from the second clamping leg (22) preferably to the connecting leg (40).

3. Retaining spring (10) according to Claim 1, wherein the seal support portion (50) is made of a plurality of subsections (51-53) which extend from the connecting leg (40) and/or the second clamping leg (22),
wherein, at least in the clamping position, the subsections (51-53) are preferably disposed nested inside one another to form a substantially closed seal support surface (D).

4. Retaining spring (10) according to any one of the preceding claims, wherein, at least in the clamping position, the seal support portion (50) extends flat in a plane, preferably substantially transverse to an extension direction of the retaining leg (20).

5. Retaining spring (10) according to any one of the preceding claims, wherein the first clamping leg (21) comprises a first latching structure (23), which preferably projects from the side (212) facing away from the second clamping leg (22) and toward the connecting leg (40), and/or
wherein the second clamping leg (22) comprises a second latching structure (24), which preferably projects from the side (222) facing away from the first clamping leg (21) and toward the distal end (220).

6. Retaining spring (10) according to any one of the preceding claims, wherein a support portion (25) of the retaining leg (20) preferably extends from the distal end (220) of the second clamping leg (22) in extension of the second clamping leg (22).

7. Retaining spring (10) according to any one of the preceding claims, wherein the latching portion (31) is formed by an angled section (32) in the latching leg (30).

8. Retaining spring (10) according to any one of the preceding claims, wherein the end portion (33) of the latching leg (30) which is distal with respect to the connecting leg (40) is angled with respect to the proximal end portion (34), wherein the two end portions (33, 34) are preferably connected by the angled section (32),
wherein the distal end portion (33) preferably extends from the proximal end portion (34), particularly preferably from the angled section (32), toward the retaining leg (20).

9. Retaining spring (10) according to any one of the preceding claims, wherein the retaining spring (10) is formed as a one-piece stamped and bent part.

10. Lamp (L) comprising a trough-shaped lamp housing (1) and a retaining spring (10) according to any one of Claims 1-9, wherein the trough-shaped lamp housing (1) comprises a base region (3) and a peripheral wall (4) extending from said base region (3) which delimit an receiving space (A), wherein the wall (4) comprises a peripheral step (7) which extends outward from the receiving space (A) and is directed away from the base region (3), wherein the step (7) comprises a receiving opening (70) for the latching accommodation of the retaining leg (20) of the retaining spring (10), and wherein the retaining spring (10) is accommodated with the retaining leg (20) in the receiving opening (70) in a latching manner such that the seal support portion (50) extends substantially flush with the step (7) and the latching leg (30) projects into the receiving space (A).

11. Lamp (L) according to Claim 10, wherein, with respect to the step (7), the latching leg (30) projects into the receiving space (A) toward the base region (3).

12. Lamp (L) according to Claim 10 or 11, wherein a support region (25, 21, 22) of the retaining leg (20) is in abutment with an abutment region (8) of the lamp housing (1) in order to support the retaining spring (10) against the lamp housing (1), wherein the support region preferably comprises the support portion (25) and/or the first clamping leg (21) and/or the second clamping leg (22).

13. Lamp (L) according to any one of Claims 10 to 12, wherein the step (7) comprises a preferably peripherally closed seal (9) which extends completely over the seal support portion (50) .

14. Lamp (L) according to any one of Claims 10 to 13, further comprising a component (2), such as a lamp cover, which is held on the lamp housing (1) in a releasable manner by means of the latching leg (30), preferably in such a way that it is in peripheral sealing abutment with the seal (9) via a peripheral sealing portion (90).

## Revendications

1. Clip de fixation (10) destiné à un boîtier de luminaire (1), présentant :
une languette de fixation (20) destinée à être reçue par encliquetage dans un boîtier de luminaire (1),
une languette d'encliquetage (30) comprenant une section d'encliquetage (31) destinée à recevoir par encliquetage un élément (2) doté d'une section d'encliquetage (5) qui est en correspondance avec la section d'encliquetage (31),
la languette de fixation (20) présentant une première languette d'agrafage (21) reliée à la languette d'encliquetage (30) par une languette intermédiaire (40) prenant sensiblement la forme d'un U,
une deuxième languette d'agrafage (22) faisant suite à la languette de fixation (20) au niveau d'une extrémité (210) de la première languette d'agrafage (21) qui est opposée à la languette intermédiaire (40) et s'élevant, par son extrémité distale (220), aussi haut que la languette intermédiaire (40), sur le côté (211) de la première languette d'agrafage (21) qui est détourné de la languette d'encliquetage (30), lesdites première et deuxième languettes d'agrafage (21, 22) étant mobiles entre une position distante de repos et une position rapprochée d'agrafage, et
le clip de fixation (10) présentant en outre une section de support d'hermétisation (50) qui s'étend, au moins dans la position de repos, entre l'extrémité distale (220) et la languette intermédiaire (40).

2. Clip de fixation (10) selon la revendication 1, dans lequel la section de support d'hermétisation (50) est conçue d'un seul tenant et s'étend depuis la languette intermédiaire (40) et de préférence jusqu'à la deuxième languette d'agrafage (22) ou depuis la deuxième languette d'agrafage (22) et de préférence jusqu'à la languette intermédiaire (40) .

3. Clip de fixation (10) selon la revendication 1, dans lequel la section de support d'hermétisation (50) se compose de plusieurs sections partielles (51-53) qui s'étendent depuis la languette intermédiaire (40) et/ou la deuxième languette d'agrafage (22),
lesdites sections partielles (51-53) étant de préférence imbriquées les unes dans les autres, au moins dans la position d'agrafage, afin de former une surface de support d'hermétisation (D) sensiblement fermée.

4. Clip de fixation (10) selon l'une des revendications précédentes, dans lequel la section de support d'hermétisation (50) s'étend largement dans un plan, au moins dans la position d'agrafage, de préférence sensiblement transversalement à une direction d'étendue de la languette de fixation (20).

5. Clip de fixation (10) selon l'une des revendications précédentes, dans lequel la première languette d'agrafage (21) présente une première structure d'encliquetage (23) faisant saillie de préférence à partir du côté (212) détourné de la deuxième languette d'agrafage (22) et en direction de la languette intermédiaire (40), et/ou dans lequel la deuxième languette d'agrafage (22) présente une deuxième structure d'encliquetage (24) faisant saillie de préférence à partir du côté (222) détourné de la première languette d'agrafage (21) et en direction de l'extrémité distale (220).

6. Clip de fixation (10) selon l'une des revendications précédentes, dans lequel une section d'appui (25) de la languette de fixation (20) s'étend à partir de l'extrémité distale (220) de la deuxième languette d'agrafage (22), de préférence dans le prolongement de la deuxième languette d'agrafage (22) .

7. Clip de fixation (10) selon l'une des revendications précédentes, dans lequel la section d'appui (31) est formée par une section coudée (32) dans la languette d'encliquetage (30) .

8. Clip de fixation (10) selon l'une des revendications précédentes, dans lequel la section terminale (33) de la languette d'encliquetage (30) qui est distale par rapport à la languette intermédiaire (40) est coudée par rapport à la section terminale (34) proximale, lesdites deux sections terminales (33, 34) étant de préférence reliées par la section coudée (32),
la section terminale (33) distale s'étendant de préférence à partir de la section terminale (34) proximale, tout préférablement à partir de la section coudée (32), en direction de la languette de fixation (20).

9. Clip de fixation (10) selon l'une des revendications précédentes, ledit clip de fixation (10) étant conçu sous la forme d'une pièce unitaire estampée et cintrée.

10. Luminaire (L) présentant un boîtier de luminaire (1) en forme de cuvette et un clip de fixation (10) selon l'une des revendications 1 à 9, dans lequel le boîtier de luminaire (1) en forme de cuvette présente une zone de fond (3) et une paroi (4) périphérique s'étendant à partir de la zone de fond (3), lesquelles définissent un espace de réception (A), ladite paroi (4) présentant un gradin (7) périphérique qui s'étend vers l'extérieur à partir de l'espace de réception (A) en s'éloignant de la zone de fond (3), ledit gradin (7) présentant une ouverture de réception (70) destinée à recevoir, par encliquetage, la languette de fixation (20) du clip de fixation (10), et ledit clip de fixation (10) étant reçu dans l'ouverture de réception (70) par encliquetage de sa languette de fixation (20) de telle manière que la section de support d'hermétisation (50) est sensiblement de niveau avec le gradin (7) et que la languette d'encliquetage (30) fait saillie dans l'espace de réception (A) .

11. Luminaire (L) selon la revendication 10, dans lequel la languette d'encliquetage (30) fait saillie, par rapport au gradin (7), en direction de la zone de fond (3) dans l'espace de réception (A).

12. Luminaire (L) selon la revendication 10 ou 11, dans lequel une zone d'appui (25, 21, 22) de la languette de fixation (20) est en butée contre une zone de butée (8) du boîtier de luminaire (1) afin d'assurer l'appui du clip de fixation (10) contre le boîtier de luminaire (1), ladite zone d'appui comprenant de préférence la section d'appui (25) et/ou la première languette d'agrafage (21) et/ou la deuxième languette d'agrafage (22).

13. Luminaire (L) selon l'une des revendications 10 à 12, dans lequel le gradin (7) présente un joint d'hermétisation (9) périphérique de préférence fermé, qui s'étend sans discontinuer sur toute la section de support d'hermétisation (50) .

14. Luminaire (L) selon l'une des revendications 10 à 13, présentant en outre un élément (2), tel qu'un capot de luminaire, qui est retenu de façon amovible sur le boîtier de luminaire (1) au moyen de la languette d'encliquetage (30), de préférence de manière à pouvoir demeurer en butée avec le joint d'hermétisation (9) grâce à une section d'hermétisation (90) périphérique afin d'assurer une hermétisation périphérique.
